# EUROPÄISCHE PATENTSCHRIFT

(11) **EP 0 148 972 B1**
(45) Veröffentlichungstag und Bekanntmachung des Hinweises auf die Patenterteilung: **06.04.1988**
(21) Anmeldenummer: 84105618.7
(22) Anmeldetag: 17.05.1984
(51) Int. Cl.: D04B 35/04

(54) **Zungennadel für Maschinen zur Herstellung von Maschenware**
Latch needle for knitwear-manufacturing machines
Aiguille à clapet pour les machines de fabrication de tricot

(30) Priorität: 27.08.1983 DE 3331030
(43) Veröffentlichungstag der Anmeldung: 24.07.1985
(73) Patentinhaber: Theodor Groz & Söhne & Ernst Beckert Nadelfabrik Commandit-Gesellschaft, 72458 Albstadt (DE)
(72) Erfinder:
(74) Vertreter: Rüger, Rudolf, Dr.-Ing.

(56) Entgegenhaltungen:
- DE-A- 2 714 607
- DE-B- 1 069 812

## Beschreibung

Die Erfindung betrifft eine Zungennadel für Maschinen zur Herstellung von Maschenware, mit einer schwenkbar gelagerten Nadelzunge, deren Auflagefläche am Zungenrücken keilförmig zusammenlaufende Flanken aufweist und mit der Auflagefläche am Zungenrücken angepaßten Auflageflächen an den Oberkanten der Seitenflächen des im Bereich unterhalb der Zungenachse mit einem Durchbruch zur Nadelschaftunterkante versehenen Nadelschlitzes.

Bei einer bekannten Zungennadel dieser Art (DE-B-10 69 812) endet der Nadellängsschlitz im Bereich der Auflageflächen an den Oberkanten der Seitenflächen des Nadellängsschlitzes, wobei der Grund des Nadellängsschlitzes in diesem Bereiche flacher werdend zu der Nadelschaftoberkante verläuft. Bei einer solchen Zungennadel schlägt die Nadelzunge mit ihrem Rücken auf die genannten Auflageflächen hart auf, was bei höher beanspruchten Zungennadeln mit der Zeit zu einer Zerstörung der Nadelzunge und des Nadelschaftes führt.

Um den Aufschlag der Nadelzunge in der Rücklage zu däpfen und damit Beschädigungen an der Nadel und der Nadelzunge zu vermeiden, wurde bei einer Zungennadel für Maschinen zur Herstellung von Maschenware die Anordnung schon derart getroffen (DE-A-27 14 607), daß sich an eine den Durchbruch zur Nadelschaftunterkante enthaltende kurze erste Nadellängsschlitzpartie eine zweite Nadellängsschlitzpartie anschließt, die mit ihrer Länge das Ende der geöffneten Zunge überragt und die tiefer ist als die halbe Nadelschafthöhe, wobei die Auflagefläche für den Zungenrücken oberhalb der zweiten Nadelschlitzpartie liegt. Durch das Zusammenwirken der den Längsschlitz flankierenden Nadelschaftwangen mit den keilförmig zusammenlaufenden Flanken der Auflagefläche am Zungenrücken werden die Schaftwangen beim Aufschlag der Nadelzunge elastisch auseinandergespreizt, wobei gleichzeitig an den Auflageflächen Reibung auftritt. Hierdurch erfolgt eine erhebliche Dämpfung des Aufschlages der Nadelzunge, die im wesentlichen prellfrei abgefangen wird, womit sowohl die Nadelzunge als auch der Nadelschaft geschont werden.

Diese Zungennadel hat sich in der Praxis hervorragend bewährt, doch findet das Maß der erzielbaren Dämpfung der in der Rücklage auf der Auflagefläche auftreffenden Nadelzunge dadurch seine Grenze, daß mit zunehmender Nadeldicke die Elastizität der den Längsschlitz flankierenden Nadelschaftwangen abnimmt.

Aufgabe der Erfindung ist es deshalb, eine Zungennadel zu schaffen, bei der die an sich ungedämpft schwenkbar gelagerte Nadelzunge bei den in der Rücklage erfolgenden Aufschlag auf den Auflageflächen an den Oberkanten der Seitenflächen des Nadellängsschlitzes im wesentlichen prellfrei gedämpft aufgefangen wird, so daß auch bei Nadeln mit größerer Schaftdicke Beschädigungen der Nadelzunge oder des Schaftes vermieden sind.

Zur Lösung dieser Aufgabe ist die eingangs genannte Zungennadel erfindungsgemäß dadurch gekennzeichnet, daß in den den Längsschlitz begrenzenden beiden Schaftwangen unterhalb der Auflageflächen jeweils durch einen Seitenschlitz vorbestimmter Tiefe wenigstens ein Bereich erhöhter elastischer Verformbarkeit ausgebildet ist.

Durch die keilförmig zusammenlaufenden Flanken am Zungenrücken und die daran angepaßten Auflageflächen an den Oberkanten der Seitenflächen des Nadellängsschlitzes wird beim Auftreffen des Zungenrückens eine beträchtliche Reibung erzeugt, so daß kein Zurückprellen der Nadelzunge auftritt. Gleichzeitig wird aber ein beträchtlicher Teil der kinetischen Energie der Nadelzunge in dem unterhalb der Auflageflächen liegenden Bereich erhöhter elastischer Verformbarkeit in elastische Verformungsarbeit umgesetzt, so daß die Nadelzungen der Rücklage schonend aufgefangen und abgedämpft wird, ohne daß dadurch bleibende Formänderungen oder gar Zerstörungen an der Nadelzunge oder dem Nadelschaft aufträten.

Die Tiefe der in den Schaftwangen ausgebildeten Seitenschlitze kann mit Rücksicht auf die zu erzielende elastische Verformbarkeit im Bereiche der Auflageflächen für den Zungenrücken bemessen werden. Abhängig von der jeweiligen Nadelschaftdicke kann der jeweilige Seitenschlitz auch durch die zugeordnete Schaftwange durchgehend ausgebildet sein, so daß die entsprechende Auflagefläche auf einem von dem Seitenschlitz einseitig begrenzten, biegsamen, dünnen Steg angeordnet ist, der sich elastisch verformen kann.

Als zweckmäßig hat es sich erwiesen, wenn jeder Seitenschlitz im wesentlichen parallel zu der Nadellängsachse verlaufend und/oder im wesentlichen mittig zu der zugeordneten Auflagefläche liegend angeordnet ist.

Abhängig von der Länge des Nadellängsschlitzes können die in den Schaftwangen ausgebildeten Seitenschlitze entweder innerhalb des Bereiches des Nadellängsschlitzes liegen, oder sich über den Nadellängsschlitz hinausreichend bis in den Schaft erstrecken. In dem letztgenannten Falle kann durch die Seitenschlitze, zumindest im Bereiche des Schaftes, eine durchgehende schlitzartige Öffnung begrenzt sein, die die elastische Verformbarkeit im Bereiche des Schaftes erhöht.

Bei den Zungennadeln, deren Längsschlitz anschließend an eine den Durchbruch zur Nadelschaftunterkante enthaltende kurze erste Nadellängsschlitzpartie eine zweite Nadellängsschlitzpartie aufweist, die mit ihrer Länge das Ende der geöffneten Zunge überragt und die tiefer ist als die halbe Nadelschafthöhe - wobei die Auflagefläche für den Zungenrücken oberhalb der zweiten Nadelschlitzpartie liegt - erfolgt eine Dämpfung des Aufschlags des Nadelzungenrückens durch elastisches Aufspreizen der den Nadellängsschlitz begrenztenden Schaftwangen. Auch bei diesen Zungennadeln kann, insbesondere für sehr hohe Beanspruchungen, eine weitere Verbesserung der Aufschlagdämpfung durch in den Schaftwangen unterhalb der Auflageflächen vorgesehene Bereiche erhöhter elastischer Verformbarkeit erzielt werden. Dabei hat es sich als vorteilhaft erwiesen, wenn der in die zweite Nadellängsschlitzpartie sich hinein erstreckende Teil des Seitenschlitzes in jeder Schaftwange im Abstand hinter der zugeordneten Auflagefläche endet.

In der Zeichnung ist ein Ausführungsbeispiel des Gegenstandes der Erfindung dargestellt. Es zeigen:
Fig. 1 eine Zungennadel gemäß der Erfindung, in einer ersten Ausführungsform, in einer Seitenansicht und im Ausschnitt,
Fig. 2 die Zungennadel nach Fig. 1, geschnitten längs der Linie 11-11 der Fig. 1, in einer Seitenansicht,
Fig. 3 die Zungennadel nach Fig. 1, bei weggelassener Nadelzunge, in einer Draufsicht und im Ausschnitt,
Fig. 4 eine Zungennadel gemäß der Erfindung, in einer anderen Ausführungsform, in einer Seitenansicht und im Ausschnitt,
Fig. 5 die Zungennadel nach Fig. 4, geschnitten längs der Linie V-V der Fig. 4, in einer Seitenansicht,
Fig. 6 eine Zungennadel gemäß der Erfindung in einer weiteren Ausführungsform, in einer Seitenansicht und im Ausschnitt,
Fig. 7 die Zungennadel nach Fig. 6, geschnitten längs der Linie VII-VII der Fig. 6, in einer Seitenansicht, und
Fig. 8 die Zungennadel nach Fig. 6, bei weggelassener Nadelzunge, in einer Draufsicht und im Ausschnitt.

Die in der Zeichnung in verschiedenen Ausführungsformen dargestellte Zungennadel weist einen Nadelschaft 1, eine frei schwenkbar gelagerte Nadelzunge 2 und einen Nadelhaken 3 auf, der sich in der üblichen Weise an den Nadelschaft 1 anschließt. In dem Nadelschaft 1 ist ein Nadellängsschlitz 4 ausgebildet, der in dem Bereiche unterhalb der Zungenachse 5 mit einem Durchbruch 6 zur Nadelschaftunterkante versehen ist. Zumindest im Bereiche der Auflagefläche 7 weist der Zungenrücken keilförmig zusammenlaufende Flanken auf (vergl. Fig. 2, 5 und 7), die auch bei der üblichen Abrundung des Zungenrückens bereits gegeben sind.

Der Nadellängsschlitz 4 ist durch zwei Seitenwangen 8, 9 begrenzt, in denen an den Oberkanten der Seitenflächen des Nadellängsschlitzes 4 Auflageflächen 10 für die in der Rücklage (Fig. 1) befindliche Nadelzunge 2 ausgebildet sind, die an die Auflagefläche 7 am Zungenrücken angepaßt sind.

Um einen elastisch abgefederten, gedämpften Aufschlag des Nadelzungenrückens auf den Auflageflächen 10 an den Oberkanten der Seitenflächen der Schaftwangen 8, 9 zu gewährleisten, ist in den beiden Schaftwangen 8, 9 und/oder in dem Nadelschaft 1 unterhalb der Auflageflächen 10 jeweils wenigstens ein Bereich erhöhter elastischer Verformbarkeit ausgebildet.

Bei der Ausführungsform nach den Fig. 1, 2 ist dieser Bereich erhöhter elastischer Verformbarkeit durch zwei in den beiden Schaftwangen 8, 9 angeordnete, miteinander fluchtende und die Schaftwangen 8, 9 durchdringende Seitenschlitze 11 gebildet, die im wesentlichen parallel zu der Nadellängsachse verlaufend (vergl. Fig. 1) ausgerichtet sind. Aus den Fig. 1 und 3 ist zu entnehmen, daß jeder Seitenschlitz 11 im wesentlichen mittig zu der zugeordneten Auflagefläche 10 angeordnet ist. Außerdem erstrecken sich die beiden Seitenschlitze 11 über den bei 12 durch einen gekrümmten Bodenteil begrenzten Nadellängsschlitz 4 hinausreichend bis in den Nadelschaft 1 hinein. Dabei ist durch die Seitenschlitze 11 in dem Bereiche des Nadelschaftes eine durchgehende schlitzartige Öffnung 13 begrenzt.

Durch die Seitenschlitze 11 und die schlitzartige öffnung 13 wird erreicht, daß die Auflageflächen 10 auf zwei beidenends eingespannten, dünnen, biegsamen Stegen 14 angeordnet sind, die durch die Seitenschlitze 11 einseitig begrenzt sind und die unter der Wirkung des Auftreffens der Nadelzunge 2 elastisch gedämpft nachgiebig sind. Die Stärke der Stege 14 kann jeweils entsprechend dem zu erzielenden Maß der elastischen Verformbarkeit gewählt werden.

Während bei der Ausführungsform nach den Fig.1 bis 3 der Nadellängsschlitz 4 so bemessen ist, daß sein an den Durchbruch 6 anschließendes gekrümmtes Bodenteil 12 an einer Stelle 15 (Fig. 3) der Nadelschaftoberkante endet, die vor dem Ende der geöffneten Nadelzunge 2 liegt, ist bei den Ausführungsformen nach den Fig. 4 bis 8 die Anordnung derart getroffen, daß der Nadellängsschlitz 4 eine den Durchbruch 6 zur Nadelschaftunterkante enthaltende kurze erste Nadellängsschlitzpartie 4a aufweist, an die sich eine zweite Nadellängsschlitzpartie 4b anschließt, die mit ihrer Länge bei 15 das Ende der geöffneten Nadelzunge 2 überragt und die ein im wesentlichen ebenes oder schwach gekrümmtes Bodenteil 12a aufweist, an das sich ein gekrümmtes Bodenteil 12b anschließt, das in die Nadelschaftoberkante ausläuft. Das im wesentlichen ebene Bodenteil 12a der zweiten Nadellängsschlitzpartie 4b liegt tiefer als die halbe Nadelschafthöhe; die Auflageflächen 10 für den Zungenrücken sind oberhalb der zweiten Nadelschlitzpartie 4b und dort oberhalb des geradlinigen Bodenteiles 12a angeordnet (vergl. Fig. 8).

Bei der Ausführungsform nach den Fig. 4, 5 sind die Bereiche erhöhter elastischer Verformbarkeit durch in den Schaftwangen 8, 9 angeordnete, miteinander fluchtende Seitenschlitze 11 vorbestimmter Tiefe gebildet. Die Seitenschlitze 11a sind von außen her in die Schaftwangen 8, 9 eingearbeitet, bspw. eingefräst, und reichen nicht bis in den Nadellängsschlitz 4. Sie sind wiederum parallel zu der Nadellängsachse ausgerichtet und etwa mittig zu der jeweils zugeordneten Auflagefläche 10 angeordnet, was bedeutet, daß jeder Seitenschlitz 11a sich in die zweite Nadellängsschlitzpartie 4b hinein erstreckt und im Abstand hinter der Auflagefläche 10 endet.

Die durch die Seitenschlitze 11a begrenzten biegsamen Stege 14 sind in diesem Falle weniger elastisch wie bei der Ausführungsform nach den Fig. 1 bis 3, wo die Seitenschlitze 11 durchgehend ausgebildet sind. Durch entsprechende Bemessung der Tiefe und der Breite der Seitenschlitze 11a kann das Maß der elastischen Verformbarkeit der die Auflageflächen 10 tragenden Stege 14 den jeweiligen Erfordernissen entsprechend eingestellt werden.

Grundsätzlich könnte auch bei der Ausführungsform nach den Fig. 1 bis 4 die Ausbildung der Seitenschlitze 11 zumindest in dem Bereich des Nadellängsschlitzes 4 entsprechend der Ausführungsform nach den Fig. 4, 5 getroffen werden, womit der Nadellängsschlitz 4 zur Seite hin geschlossen wäre.

Die Ausführungsform nach den Fig. 6, bis 8 unterscheidet sich von jener nach den Fig. 4 bis 5 nur dadurch, daß die Seitenschlitze nicht, wie bei 11a. lediglich auf eine bestimmte Tiefe reichen, sondern - entsprechend der Ausführungsform nach den Fig. 1 bis 3 - durchgehend ausgebildet sind. Sie sind deshalb mit 11 bezeichnet.

Im übrigen sind mit der Ausführungsform nach den Fig. 4, gleiche Teile mit gleichen Bezugszeichen versehen, so daß sich insoweit eine nochmalige Erörterung erübrigt.

Für alle im vorstehenden beschriebenen Ausführungsformen gilt, daß anstelle eines Seitenschlitzes 11, 11a auf jeder Seite des Nadelschaftes 1 auch mehrere übereinander liegende Seitenschlitze oder Seitenschlitze mit von der U-Form abweichender Querschnittsgestalt, bspw. mit keilförmiger oder gerundeter Querschnittsgestalt, verwendet werden könnten. In Einzelfällen könnte auch daran gedacht werden, die Bereiche erhöhter elastischer Verformbarkeit durch Löcher (gegebenenfalls Sacklöcher) oder entsprechende Ausnehmungen in den Seitenwangen 8, 9 und/oder dem Nadelschaft 1 zu bilden.

## Patentansprüche

1. Zungennadel für Maschinen zur Herstellung von Maschenware, mit einer schwenkbar gelagerten Nadelzunge (2), deren Auflagefläche (7) am Zungenrücken keilförmig zusammenlaufende Flanken aufweist und mit der Auflagefläche am Zungenrücken angepaßten Auflageflächen (10) an den Oberkanten der Seitenflächen des in dem Bereiche unterhalb der Zungenachse (5) mit einem Durchbruch (6) zur Nadelschaftunterkante versehenen Nadellängsschlitzes (4), dadurch gekennzeichnet, daß in den Längsschlitz (4) begrenzenden beiden Schaftwangen (8, 9) unterhalb der Auflageflächen (10) jeweils durch einen Seitenschlitz (11a) vorbestimmter Tiefe wenigstens ein Bereich (11,11 a) erhöhter elastischer Verformbarkeit ausgebildet ist.

2. Zungennadel nach Anspruch 1, dadurch gekennzeichnet, daß der Seitenschlitz (11) durch die zugeordnete Schaftwange (8, 9) durchgehend ausgebildet ist.

3. Zungennadel nach Anspruch 1 oder 2, dadurch gekennzeichnet, daß jeder Seitenschlitz (11, 11a) im wesentlichen parallel zu der Nadellängsachse verlaufend angeordnet ist.

4. Zungennadel nach einem Ansprüche 1 bis 3, dadurch gekennzeichnet, daß jeder Seitenschlitz (11,11 a) im wesentlichen mittig zu der zugeordneten Auflagefläche (10) angeordnet ist.

5. Zungennadel nach einem der Ansprüche 1 bis 4, dadurch gekennzeichnet, daß die Seitenschlitze (11, 11a) sich über den Nadellängsschlitz (4) hinausreichend bis in den Schaft (1) erstrecken.

6. Zungennadel nach Anspruch 5, dadurch gekennzeichnet, daß durch die Seitenschlitze (11, 11a) zumindest in dem Bereiche des Schaftes (1) eine durchgehende, schlitzartige Öffnung (13) begrenzt ist.

7. Zungennadel nach einem der Ansprüche 1 bis 6, mit einem Längsschlitz, der eine den Durchbruch zur Nadelschaftunterkante enthaltende erste Längsschlitzpartie und eine daran anschließende zweite Nadellängsschlitzpartie aufweist, die mit ihrer Länge das Ende der geöffneten Nadelzunge überragt und die tiefer ist als die halbe Nadelschafthöhe, wobei die Auflageflächen für den Zungenrücken oberhalb der zweiten Nadelschlitzpartie liegen, dadurch gekennzeichnet, daß der sich in die zweite Nadellängsschlitzpartie (4b) hinein erstreckende Teil der Seitenschlitze (11, 11 a) im Abstand hinter der Auflagefläche (10) endet.

## Claims

1. A latch needle for machines for the production of knitted fabrics having: a pivotably mounted needle latch (2) whose bearing surface (7) on the latch back has flanks converging in wedge shape, and bearing surfaces (10), adapted to the bearing surface on the latch back, on the top edges of the lateral surfaces of the needle longitudinal slot (4), which has a passage (6) to the needle shank lower edge in the zone beneath the latch pivot (5), characterized in that at least one zone (11, 11a) of increased resilient deformability is formed beneath the bearing surfaces (10) in each of the two shaft cheeks (8, 9) of the shank bounding the longitudinal slot (4) by a lateral slot (11 a) of predetermined depth.

2. A latch needle according to claim 1, characterized in that the lateral slot (11) is constructed to extend right through the associated shank cheek (8, 9).

3. A latch needle according to claims 1 or 2, characterized in that each lateral slot (11, 11a) is disposed to extend substantially parallel with the needle longitudinal axis.

4. A latch needle according to one of claims 1 to 3, characterized in that each lateral slot (11, 11 a) is disposed substantially centrally in relation to the associated bearing surface (10).

5. A latch needle according to one of claims 1 to 4, characterized in that the lateral slots (11, 11a) extend beyond the needle longitudinal slot (4) and into the shank (1).

6. A latch needle according to claim 5, characterized in that a continuous, slot-like opening (13) is bounded by the lateral slots (11, 11a) at least in the zone of the shank (1).

7. A latch needle according to one of claims 1 to 6, having a longitudinal slot having a first longitudinal slot portion containing the passage to the needle shank lower edge and a second needle longitudinal slot portion which adjoins the first such portion and extends by its length beyond the end of the opened needle latch and is deeper than half the needle shank height, the bearing surfaces for the latch back lying above the second needle slot portion, characterized in that the portion of the lateral slots (11, 11 a) extending into the second needle longitudinal slot portion (4b) terminates at a distance behind the bearing surface (10).

## Revendications

1. Aiguille à palette pour des machines de fabrication de tricots, comprenant une palette d'aiguille (2) montée pivotante dont la surface d'appui (7) sur le dos de la palette présente des flancs convergeant en forme de coin, et des surfaces d'appui (10), adaptées à la surface d'appui sur le dos de la palette, réalisées sur les bords supérieurs des faces latérales de la fente longitudinale (4) ménagée dans l'aiguille et munie dans la zone située au-dessous de l'axe (5) de la palette d'une ouverture (6) débouchant en direction du bord inférieur du corps d'aiguille, caractérisée en ce que dans les deux joues (8, 9) du corps délimitant la fente longitudinale (4), au moins une zone (11, 11a) de déformabilité élastique élevée formée par une fente latérale (11a) d'un profondeur prédéterminée est réalisée en dessous des surfaces d'appui (10).

2. Aiguille à palette selon la revendication 1, caractérisée en ce que la fente latérale (11) traverse de part en part la joue correspondante (8, 9) du corps.

3. Aiguille à palette selon la revendication 1 ou 2, caractérisée en ce que chaque fente latérale (11, 11a) s'étend pour l'essentiel parallèlement à l'axe longitudinal de l'aiguille.

4. Aiguille à palette selon l'une quelconque des revendications 1 à 3, caractérisée en ce que chaque fente latérale (11, 11a) est pour l'essentiel en position médiane par rapport à la surface d'appui (10) correspondante.

5. Aiguille à palette selon l'une quelconque des revendications 1 à 4, caractérisée en ce que les fentes latérales (11, 11a) s'étendent au-delà de la fente longitudinale (4) de l'aiguille jusque dans le corps (1).

6. Aiguille à palette selon la revendication 5, caractérisée en ce qu'une ouverture (13) de passage en forme de fente, est délimitée par les fentes latérales (11,11a), au moins dans la zone du corps (1).

7. Aiguille à palette selon l'une quelconque des revendications 1 à 6, comportant une fente longitudinale qui présente une première partie de fente longitudinale contenant l'ouverture débouchant vers le bord inférieur du corps d'aiguille et une deuxième partie de fente longitudinale adjacente dont la longueur dépasse l'extrémité de la palette ouverte et qui est plus profonde que la demi-hauteur du corps d'aiguille, les surfaces d'appui pour le dos de la palette se trouvant au-dessus de la deuxième partie de la fente de l'aiguille, caractérisée en ce que la partie des fentes latérales (11, 11a) s'étendant dans la deuxième partie (4b) de la fente longitudinale de l'aiguille se termine à distance derrière les surfaces d'appui (10).
